# EUROPÄISCHE PATENTSCHRIFT

(11) **EP 0 801 275 B1**
(45) Veröffentlichungstag und Bekanntmachung des Hinweises auf die Patenterteilung: **07.07.2004**
(21) Anmeldenummer: 97660040.3
(22) Anmeldetag: 14.04.1997
(51) Int. Cl.: F24F 13/18, F24F 12/00, F24F 13/24

(54) **Ersatzluftventil**
Valve for air replacement
Clapet de remplacement d'air

(30) Priorität: 12.04.1996 FI 961642
(43) Veröffentlichungstag der Anmeldung: 15.10.1997
(73) Patentinhaber: Tarpio, Tapio, 12380 Leppäkoski (FI)
(72) Erfinder: Tarpio, Tapio, 12380 Leppäkoski (FI)
(74) Vertreter: Pursiainen, Timo Pekka

(56) Entgegenhaltungen:
- FR-A- 2 398 169
- FR-A- 2 623 239
- GB-A- 2 087 069
- US-A- 4 050 364

## Beschreibung

Die vorliegende Erfindung betrifft ein Ersatzluftventil gemäss dem Oberbegriff des Patentanspruchs 1.

In Wohnhäusern mit maschinellem Lüftungssystem ist es wichtig, für genügende Ersatzluft für die durch die Lüftungsanlage entweichende Luft zu sorgen. Die Ersatzluft wird vorzugsweise aus Aussenluft genommen. Ausserdem wichtig für die Aufrechterhaltung der guten Raumluftqualität ist der genügend schnell erfolgende Luftaustausch.

Bei den der bekannten Technik gemässen Lüftungssystemen wird u.a. ein Verfahren verwendet, wobei die Ersatzluft zentral vorteilhaft durch ein Eintrittsventil für Ersatzluft genommen wird. Dabei ist in dem Gebäude eine Rohrbindung angeordnet, wodurch die Ersatzluft verschiedenen Räumen zugeführt wird, in denen eigene Ersatzluftventile angeordnet sind. Dieses Verfahren hat den Nachteil, dass die Zufuhr der Ersatzluft zu mehreren Räumen reichliche Rohrbindungen voraussetzt, was die Baukosten steigert und in der Planungsphase das Einrichten von Platz für die Rohrbindung in den Konstruktionen voraussetzt. Diese Art von Verfahren ist auch bei Grundreparaturen schwer ausführbar, falls man das zu reparierende Gebäude nachher mit einem maschinellen Lüftungssystem ausstatten will.

Es sind auch Ersatzluftventile bekannt, die ins Zimmer, vorteilhaft oberhalb des Fensters, eingebaut sind, wobei die Aussenluft durch die Ventile direkt dem Raum zugeführt wird. Dies kann z.B. so ausgeführt werden, dass in dem Wandteil oberhalb des Fensters eine Durchführung für das Ersatzluftventil angeordnet wird, wohin das Ersatzluftventil eingebaut wird. Diese Art von Ersatzluftventil hat u.a. den Nachteil, dass es bei nachträglicher Montage sehr schwer bzw. unmöglich ist, eine Durchführung in die Wand zu bearbeiten.

In der finnischen Patentschrift Fl-56880 ist ein für den Einbau in den Flügelrahmen vorgesehenes Ersatzluftventil beschrieben, das die Kanalisierung für Zufuhr der Ersatzluft in den Gebäuderaum sowie die Steuerorgane der Luftströmung umfasst, die die dem Gebäuderaum zuzuführende Luft zumindest zum Teil nach oben richten. Diese FI-Patentschrift hat einen Nachteil, dass das Ventil vertikal den relativ grossen Raum vom Flügelrahmen verglichen mit der Höhe des eigentlichen Luftkanals beansprucht. Dabei ist es in vielen Fällen schwer, diese Art von Konstruktion in den schon vorhandenen Flügelrahmen z.B. bei einer Grundreparatur einzubauen und jedoch wird nicht unbedingt der hinreichende Luftaustausch erreicht. Auch wird die Fensterscheibenfläche durch das Ventil verkleinert, wobei die durch das Fenster eindringende Lichtmenge sich verringert.

In der englischen Offenlegungsschrift GB-2087069 ist ebenfalls ein Ersatzluftventil beschrieben, bei dem die in den Gebäuderaum kommende Luft mit den Steuerorganen nach oben gerichtet wird. Das Ventil ist für die Montage an den Flügelrahmen vorgesehen, wobei die durch das Fenster eindringende Lichtmenge sich verringert. Der in dieser Schrift vorgeführte Luftkanal liegt jedoch senkrecht zur Hauptebene des Fensters, wobei der Luftkanal kurz und das Schalldämpfungsvermögen niedrig ist.

Die finnische Auslegeschrift FI-96442 stellt ein Aussenluftventil mit Steuerorganen der Luftströmung und einem Luftfilter dar. Das Ventil ist direkt im Flügelrahmen ausgeführt. Diese Lösung hat u.a. den Nachteil, dass besonders bei kalter Witterung sich in den Zwischenräumen der Fenster Feuchtigkeit kondensiert, was darauf zurückzuführen ist, dass die einströmende kalte Luft die sich in den Zwischenräumen der Fensterscheiben befindenden Skelettkonstruktionen des Aussenluftventils abkühlt. Ferner handelt es sich bei der in der FI-Auslegeschrift 96442 beschriebenen Konstruktion um eine kompliziertere Konstruktion als bei dem im Titelantrag vorgeführten Ersatzluftventil. Aus dem beigefügten Prospekt des Ventils (Anlage 1) geht noch hervor, dass das Schalldämpfungsvermögen des Ventils deutlich niedriger (36 dB Maximum) ist als bei dem in der vorliegenden Anmeldung dargestellten Ventil. Ferner soll der Nachteil des der FI-Offenlegungsschrift gemässen Aussenventils erwähnt werden, dass der Luftverschluss den Luftströmungswiderstand im Ventil deutlich steigert, was die Leistung des Ventils verringert.

Das in dem US-Patent 4,050,364 beschriebene Ventil umfasst eine aus schalldämpfendem Material ausgeführte Kanalisierung. Wenn das Ventil sich in der Position befindet, in der sein Schalldämpfungsvermögen möglichst gross ist, hat der Luftkanal bis zu sechs Ecken, ein Teil davon sogar sehr steil, wobei dieser Kanal einen sehr grossen Widerstand der einströmenden Luft gegenüber bildet. Das Endergebnis ist, dass die Strömung mit einem Lüfter verstärkt werden muss, aber dadurch wird die Kompliziertheit der vorgenannten Ventilkonstruktion noch mehr gesteigert und andererseits werden dadurch das Anordnen der Stromeingabe für den Lüfter und darüber hinaus die Dämpfung der eigenen Geräusche des Lüfters vorausgesetzt. Soll mit der besagten Ventilkonstruktion eine effektive Schalldämpfung erreicht werden, so fordert es vertikal einen merklich grossen Raum verglichen mit der Höhe des Luftkanals in dieser Richtung. U.a. durch diese Faktoren kann das in dem US-Patent dargestellte Ersatzluftventil in Praxis nicht als ein innerhalb des Einbaurahmens einzubauendes Schlitzventil ausgeführt werden. Das Ventil ist für die Montage an die Wand, in den Rahmen des Fensters oder in eine schon vorhandene Lüftungsöffnung vorgesehen.

Es ist noch eine Ersatzluftventilkonstruktion bekannt, die keine komplizierte Rohrbindungen voraussetzt. Diese Art von Ersatzluftventil ist vorteilhaft so ausgeführt, dass in dem Einbaurahmen, vorzugsweise oberhalb des Fensters ein den Rahmen durchdringender Schlitz ausgebildet ist, an welchen das Ersatzluftventil eingebaut wird. Dabei wird die Ersatzluft durch den in den Einbaurahmen eingebauten Schlitz genommen. Als Ersatzluftventil in derartigen Konstruktionen dient z.B. ein durch eine Schraube einstellbares Verschlussstück, wobei der Abstand zwischen dem Verschlussstück und dem im Einbaurahmen bearbeiteten Schlitz einstellbar ist. Dabei kann durch Regeln des Abstands auch die durch das Ersatzluftventil kommende Strömung geregelt werden. Diese Konstruktion hat u.a. den Nachteil, dass die durch das Ersatzluftventil kommende Luftströmung sich hauptsächlich nach unten, in der Nähe der Fensterinnenfläche, richtet. Da die von aussen aufzunehmende Ersatzluft besonders im Winter kälter ist als die Raumluft, hat die Ersatzluft die Neigung unmittelbar in die Bodennähe zu sinken. Dieses Phänomen wird auch dadurch verstärkt, dass die Fensteroberflächentemperatur auch innerhalb des Raumes niedriger ist als die Raumlufttemperatur. Ferner werden die Heizkörper normalerweise unter das Fenster eingebaut, wobei die durch den Heizkörper erzeugte warme Luftströmung nach oben steigt. Die nach oben steigende warme Luftströmung verhindert die durch das Ersatzluftventil kommende, sich nach unten richtende Luftströmung sich mit der Raumluft zu mischen. Die nach oben steigende warme Luft bildet also eine Art von Wand. Dieses Phänomen verstärkt das Strömen der kälteren Ersatzluft gegen den Boden. Dabei sind die vertikalen Raumtemperaturunterschiede gross, was ein Gefühl des Luftzugs zur Folge hat und die Raumlufttemperatur muss entsprechend erhöht werden.

Das an dem Einbaurahmen ausgebildete Ersatzluftventil hat noch den Nachteil, dass der Strömungskanal typisch senkrecht zur Fensterebene liegt, wobei der Strömungskanal kurz und das Schalldämpfungsvermögen des Ersatzluftventils schlecht ist. Ferner ist es umständlich, die Filterung der Aussenluft anzuordnen, wobei besonders Staub leicht in die Raumluft eindringen kann.

Aufgabe vorliegender Erfindung ist es, die vorgenannten Nachteile in grösstem Masse zu beseitigen und ein Ersatzluftventil zu schaffen, wodurch das Mischen der in die Raumluft aufzunehmenden Ersatzluft mit der Raumluft erreicht wird, wobei u.a. das Gefühl des Luftzugs sich verringert und der Heizbedarf geringer wird. Kennzeichnend für die Erfindung ist das, was aus dem kennzeichenden Teil des beiliegenden Patentanspruches 1 hervorgeht.

Durch das erfindungsgemässe Ersatzluftventil werden erhebliche Vorteile im Vergleich zu den dem Stand der Technik gemässen Ersatzluftventilen erzielt. Die Montage des erfindungsgemässen Ersatzluftventils ist einfach, wobei die Montage des Ersatzluftventils ohne grosse Änderungsarbeiten möglich ist. Z.B. bei Grundreparatur, wenn die Fenster durch neue Fenster mit besserer Wärmeisolation ersetzt werden, können die Ersatzluftventile in die Einbaurahmen vorteilhaft schon in der Fabrik eingebaut werden. Das erfindungsgemässe Ersatzluftventil kann auch an Stelle des schon vorhandenen, in Verbindung mit dem Einbaurahmen angeordneten Ersatzluftventil leicht durch kleine Änderungsarbeiten angeordnet werden. Das Schalldämpfungsvermögen des erfindungsgemässen Ersatzluftventils ist auch besser als das der heute bekannten Ersatzluftventile. Ferner kann in dem erfindungsgemässen Ersatzluftventil Luftreinigung erreicht werden, ohne die Luftströmung jedoch erheblich zu verringern. Das erfindungsgemässe Ersatzluftventil lässt sich ferner einstellen, wobei die durch das Ersatzluftventil strömende Luftmenge sich je nach Bedarf regeln lässt.

Die Erfindung wird nachstehend anhand der beiliegenden Zeichnungen näher erläutert. Im einzelnen zeigt
- Fig. 1: das Fenster, bei dem in Verbindung mit dem äusseren Rahmen ein erfindungsgemässes Ersatzluftventil ausgebildet ist,
- Fig. 2: einen Querschnitt des erfindungsgemässen Ersatzluftventils nach II-II der Fig. 1,
- Fig. 3a: eine Draufsicht auf den Querschnitt der Konstruktion eines erfindungsgemässen Ersatzluftventils,
- Fig. 3b: eine Draufsicht auf die Konstruktion eines anderen der vorteilhaften Ausführungsform der Erfindung gemässen Ersatzluftventils,
- Fig. 4: einen Querschnitt des Ersatzluftventils nach IV-IV der Fig. 3b, und
- Fig. 5: die Testresultate eines anderen der vorteilhaften Ausführungsform der Erfingung gemässen Ersatzluftventils.

Fenster 1 in Fig. 1 umfasst zumindest eine Fensterscheibe 2, einen Flügelrahmen 3, einen Einbaurahmen 4 sowie ein Ersatzluftventil 5. Die Fensterscheibe 2 ist am Flügelrahmen 3 befestigt, wobei die Fensterscheibe 2 und der Flügelrahmen 3 vorteilhaft den zu öffnenden Teil des Fensters 1 bilden. Der Flügelrahmen 3 ist durch an sich bekannte Scharniere oder ähnliche an den Einbaurahmen 4 befestigt. Ferner ist der Flügelrahmen 3 durch ein Verschlussriegel an den Einbaurahmen 4 schliessbar. Der Klarheit willen sind die Scharnierungen und Verschlussriegeln nicht in Fig. 1 dargestellt. Das Fenster 1 in Fig. 1 wird vom Gebäuderaum aus gesehen dargestellt, wobei die Hauptebene des Fensters 1 und die Bildebene parallel zu einander sind.

Im Einbaurahmen 4, vorzugsweise in dessen oberen waagerechten Teil 4a ist ein Schlitz 6 bearbeitet worden, der den oberen waagerechten Teil 4a des Einbaurahmens senkrecht zur Hauptebene des Fensters durchdringt. Schlitz 6 ist so bemessen, dass das Ersatzluftventil 5 dort montierbar ist. Fenster 1 in Fig. 1 wird als Querschnitt der Ebene der gebäuderaumseitigen Seitenfläche des Einbaurahmens 4 dargestellt, wobei die Steuerorgane der Luftströmung 7 des Ersatzluftventils 5 in Fig. 1 nicht zu sehen sind.

Das Ersatzluftventil 5 umfasst vorteilhaft die Steuerorgane der Luftströmung 7 und die Kanalisierungsorgane 8. Die Steuerorgane der Luftströmung 7 bestehen vorzugsweise aus dem oberen Steuerorgan der Luftströmung 7a und dem unteren Steuerorgan der Luftströmung 7b. Ein von den Steuerorganen der Luftströmung 7a, 7b ist vorzugsweise so angeordnet, dass er im Schlitz 6 beweglich ist. Dabei ist z. B. das obere Steuerorgan der Luftströmung 7a fest an der Oberfläche des Schlitzes 6 angebracht wie dargestellt in Fig. 2. Das untere Steuerorgan der Luftströmung 7b ist dabei so angeordnet, dass er senkrecht zur Hauptebene des Fensters 1 beweglich ist. Die Steuerorgane der Luftströmung 7a, 7b sind vorteilhaft so ausgebildet, dass beim Schieben des unteren Steuerorgans der Luftströmung tiefer im Schlitz 6 das Durchmesser der Luftströmungkanalisierung sich vermindert und dabei die Luftströmungsmenge sich auch entsprechend vermindert. Beim Ziehen des unteren Steuerorgans der Luftströmung 7b nach aussen vergrössert sich das Durchmesser der Luftströmungkanalisierung, wobei auch die Luftströmungsmenge sich entsprechend erhöht. In der Ausführungsform der Fig. 2 ist dies so ausgeführt worden, dass die an der Seite des Gebäuderaums I liegende Kante der Steuerorgane der Luftströmung 7a, 7b eckförmig gegenüber der Schieberichtung des Steuerorgans 7b gebogen ist, wobei der Abstand zwischen den eckförmig gebogenen Kanten beim Bewegen des unteren Steuerorgans der Luftströmung 7b sich ändert.

Zwischen den Steuerorganen der Luftströmung 7a, 7b ist eine Luftströmungkanalisierung 9 mittels des Kanalisierungsorgans 8 ausgebildet. In Fig. 3a und 3b ist eine Draufsicht von zwei vorteilhaften Konstruktionen der Kanalisierungsorgane 8 im Querschnitt dargestellt. In der Ausführungsform der Fig. 3a umfassen die Kanalisierungsorgane ein erstes Kanalisierungsorgan 8a, ein zweites Kanalisierungsorgan 8b und ein drittes Kanalisierungsorgan 8c. Die Dicke der Kanalisierungsorgane parallel zur Hauptebene des Fensters 1 ist vorzugsweise im wesentlichen die selbe wie der Abstand der Steuerorgane der Luftströmung 7a, 7b parallel zur Hauptebene des Fensters 1 im Schlitz 6. Dabei kann die Ersatzluft nicht unter oder über der Kanalisierungsorgane 8a, 8b, 8c strömen, sondern sie strömt in der von den Kanalisierungsorganen 8a, 8b, 8c und Steuerorganen 7a, 7b gebildeten Kanalisierung 9. Die Kanalisierungsorgane 8a, 8b, 8c werden vorzugsweise aus schalldämpfendem Material wie Schaumstoff oder Plattenwolle hergestellt. Die Steuerorgane der Luftströmung 7a, 7b können vorzugsweise aus plattenartigem Material wie Blech oder Kunststoff hergestellt werden. Die Kanalisierung 9 umfasst in dieser vorteilhaften Ausführungsform der Erfindung zwei Kanäle 9a, 9b, die so ausgebildet sind, dass sie in der in Längsrichtung des oberen waagerechten Teils des Einbaurahmens 4a und senkrecht zur Hauptebene des Fensters liegenden Ebene zumindest zum Teil schräg ausgebildet sind. Der Querschnitt der Kanalisierung von oben gesehen ist dabei dem Buchstaben V ähnlich, wie dem Fig. 3a zu entnehmen ist. Durch die schrägen Kanäle ist die in den Gebäuderaum kommende Ersatzluft so angeordnet, dass sie gegen die Kanten des Fensters 1 gelenkt wird. In Fig. 2, 3a und 3b sind die Strömungen der Ersatzluft durch Pfeile V markiert.

Die Effektivität der Schalldämpfung des erfindungsgemässen Ersatzluftventils 5 gründet sich besonders darauf, dass die Kanäle der Kanalisierung 9 schräg sind und dass die Kanalisierungsorgane 8a, 8b, 8c aus schalldämpfendem Material hergestellt worden sind.

Die Kanalisierungsorgane 8a, 8b, 8c können vorteilhaft durch Leimen z.B. an das untere Steuerorgan der Luftströmung 7b oder an das obere Steuerorgan der Luftströmung 7a befestigt werden. Die Befestigung der Kanalisierungsorgane 8a, 8b, 8c kann auch so ausgeführt werden, dass das erste und das dritte Kanalisierungsorgan 8a, 8c an das obere Steuerorgan der Luftströmung 7a, und das zweite Kanalisierungsorgan 8b an das untere Steuerorgan der Luftströmung 7b befestigt werden. Daraus erfolgt, dass beim Bewegen der Steuerorgane der Luftströmung 7a, 7b im Verhältnis zueinander auch der Querschnitt der Kanäle 9a,9b sich ändert, wobei die Einstellung der Luftströmung effektiver ausfällt.

Aus Fig. 2 ist ersichtlich, dass die von aussen U aufzunehmende Ersatzluft über ein vom Schutzprofil 10 und vom oberen waagerechten Teils des Rahmens 4a gebildeten Strömungskanal in die Kanalisierung 9 des Ersatzluftventils und weiter in den Gebäuderaum I geleitet wird. Die Steuerorgane der Luftströmung 7a, 7b sind vorzugsweise so ausgebildet, dass die Ersatzluft sich im Gebäuderaum I zumindest zum Teil nach oben gegen die Decke richtet. Dadurch wird erzielt, dass die kühlere Ersatzluft sich am Anfang in den oberen Teil des Gebäuderaumes I richtet und im Gebäuderaum I eine Luftströmung erzeugt, wobei die warme Luft zumindest zum Teil nach unten strömt. Dadurch werden die Temperaturunterschiede des Gebäuderaumes I vertikal ausgeglichen und das Gefühl des Luftzugs vermindert. Das verminderte Gefühl des Luftzugs und die gleichmässigere Raumlufttemperatur führen dazu, dass die Raumlufttemperatur gesenkt werden kann, was auch zur Minderung der Heizkosten beiträgt.

In Fig. 3b wird eine andere vorteilhafte Konstruktion der Kanalisierung 9 dargestellt. Da sind die Kanäle 9a, 9b im Vergleich zu der Ausführungsform der Fig. 3a verlängert worden. Die Draufsicht des Querschnitts der Kanalisierung ist dann dem Buchstaben X änhlich, wie dem Fig. 3b zu entnehmen ist. Die Kanäle 9a, 9b sind vertikal von einander z.B. durch eine dünne Folie oder ein Blech 11 getrennt, wobei die Luftströmungen der Kanäle 9a, 9b sich im Ersatzluftventil 5 nicht mischen können. Das Ersatzluftventil 5 gemäss Fig. 3b hat eine noch bessere Schalldämpfung.

In dem der Ausführungsform gemässen Ersatzluftventil 5 der Fig. 3b ist die Kanalisierung 9 aus vier, von aussen gesehen vorteilhaft dreieckförmigen Kanalisierungsorganen 8a-8d ausgebildet, wobei das erste Kanalisierungsorgan 8a und das zweite Kanalisierungsorgan 8b den ersten Kanal 9a, und das dritte Kanalisierungsorgan 8c und das vierte Kanalisierungsorgan 8d den zweiten Kanal 9b bilden. Die Kanalisierungsorgane 8a-8d sind vorzugsweise an dem Blech 11 befestigt, das die Kanäle 9a, 9b trennt.

In Verbindung mit dem erfindungsmässigen Ersatzluftventil 5 kann ein Luftfilter hinzugefügt werden, wobei er vorteilhaft in den Kanal 9 eingebaut werden kann, z.B. gegenüber der Strömungsrichtung der Ersatzluft in Verbindung mit der Eingangsöffnung der Kanalisierung. Wenn der Luftfilter parallel zum Rahmen 4 angeordnet ist, wird eine effektive Filterung erreicht, ohne dass der Strömungswiderstand jedoch zu gross wird. Dies ist u.a. darauf zurückzuführen, dass das Durchmesser der Lufteinlassöffnung in dieser Richtung merklich grösser ist als in der senkrechten Richtung der Kanäle 9a, 9b, wobei die Luftstromgeschwindigkeit im Filter niedriger ist als in den Kanälen 9a, 9b.

Aufgabe des Schutzprofils 10 in Fig. 2 ist u.a., den Eintritt von Regenwasser und Schnee in das Ersatzluftventil 5 zu verhindern. Schutzprofil 10 ist zumindest zum Teil geöffnet im unteren Teil, wobei sich ein Strömungskanal für das Leiten der Ersatzluft in das Ersatzluftventil 5 zwischen dem Rahmen 4a und dem Schutzprofil 10 bildet.

Ferner werden in Fig. 5 noch Testresultate eines anderen der vorteilhaften Ausführungsform der Erfindung gemässen Ersatzluftventils vorgeführt. Bei den Tests wurde besondere Aufmerksamkeit auf das Schalldämpfungsvermögen in dem Frequenzbereich des Strassenverkehrlärms geschenkt, der meistens die Frequenzen unter 300 Hz umfasst. Die Dämpfung des Verkehrlärms mittels der bekannten Technik gemässen Ventilkonstruktionen ist schwer, auch mittels der besten Ventile wurde eine Dämpfung von nur ca. 36 dB erreicht. Dem Testbericht ist zu entnehmen, dass mittels des erfindungsgemässen Ventils leicht eine Dämpfung von mindestens 45 dB erreicht werden kann, was eine merkliche Verbesserung für das technische Niveau bedeutet.

Die Erfindung ist nicht nur auf die vorgenannten Ausführungsformen begrenzt, sondern im Rahmen der beiliegenden Patentansprüche in verschiedenen Variationen ausführbar.

## Patentansprüche

1. Ersatzluftventil (5), das eine Kanalisierung (9) für das Leiten der Ersatzluft in den Gebäuderaum (I) und die Steuerorgane der Luftströmung (7) umfasst, und welches Ersatzluftventil für den Einbau in den Einbaurahmen (4), vorzugsweise in den oberen waagerechten Teil des Einbaurahmens (4a) ausgebildeten Schlitz (6) vorgesehen ist, die Steuerorgane der Luftströmung (7) sind so angeordnet, dass sie die dem Gebäuderaum (I) zuzuführende Luft zumindest zum Teil nach oben lenken, **dadurch gekennzeichnet, dass** die Kanalisierung (9) einen oder mehrere Kanäle (9a, 9b) dergestalt umfasst, dass sie in der in Längsrichtung des oberen waagerechten Teils des Einbaurahmens (4a) und senkrecht zur Hauptebene des Fensters liegenden Ebene zumindest zum Teil schräg ausgebildet sind, wobei die in den Gebäuderaum kommende Luft gegen die Kanten des Fensters (1) gelenkt wird.

2. Ersatzluftventil (5) nach dem Anspruch 1, **dadurch gekennzeichnet, dass** die Steuerorgane der Luftströmung (7) das obere und untere Steuerorgan der Luftströmung (7a, 7b) umfassen.

3. Ersatzluftventil (5) nach dem Anspruch 2, **dadurch gekennzeichnet, dass** die Kanalisierung (9) mittels Kanalisierungsorganen (8a, 8b, 8c, 8d), die zwischen den Steuerorganen der Luftströmung (7a, 7b) angeordnet sind, ausgebildet ist.

4. Ersatzluftventil (5) nach den Ansprüchen 2 oder 3, **dadurch gekennzeichnet, dass** die Steuerorgane der Luftströmung (7a, 7b) hinsichtlich einander zur Einstellung der Ersatzluftströmung beweglich sind.

5. Ersatzluftventil nach einem der Ansprüche 1- 4, **dadurch gekennzeichnet, dass** die Kanalisierungsorgane (8a - 8d) aus schalldämpfendem Material wie Schaumstoff oder Plattenwolle, hergestellt sind.

6. Fenster (1), das umfasst:
- zumindest eine Fensterscheibe (2)
- einen Flügelrahmen (3), woran die Fensterscheibe (2) befestigt ist,
- einen Einbaurahmen (4) und
- ein Ersatzluftventil (5), das die Kanalisierung (9) für die Zuführung der Ersatzluft in den Gebäuderaum (I) und die Steuerorgane der Luftströmung (7) umfasst und welches Ersatzluftventil für den Einbau in den Einbaurahmen (4), vorzugsweise in den im oberen waagerechten Teil des Einbaurahmens (4a) ausgebildeten Schlitz (6) vorgesehen ist, die Steuerorgane der Luftströmung (7) sind so angeordnet, dass die dem Gebäuderaum (I) zuzuführende Luft sich zumindest zum Teil nach oben richtet,
**dadurch gekennzeichnet, dass** die Kanalisierung (9) einen oder mehrere Kanäle (9a, 9b) dergestalt umfasst, dass sie in der in Längsrichtung des oberen waagerechten Teils des Einbaurahmens (4a) und senkrecht zur Hauptebene des Fensters liegenden Ebene zumindest zum Teil schräg ausgebildet sind, wobei die in den Gebäuderaum kommende Ersatzluft gegen die Kanten des Fensters (1) gelenkt wird.

7. Fenster (1) nach dem Patentanspruch 6, **dadurch gekennzeichnet, dass** die Kanalisierung (9) mittels Kanalisierungsorganen (8a-8d) ausgeführt ist.

8. Fenster (1) nach dem Patentanspruch 7, **dadurch gekennzeichnet, dass** die Kanalisierungsorgane (8a-8d) aus schalldämpfendem Material wie Schaumstoff oder Plattenwolle hergestellt sind.

## Claims

1. Valve (5) for replacement air, comprising a channelling (9) for introducing replacement air into a room (I) and means (7) for controlling the air flow, and which valve for replacement air is intended to be installed in an installation frame (4), preferably in a slot (6) formed in the upper horizontal part (4a) of the installation frame, and the means (7) for controlling the air flow are arranged in such a way that they direct the replacement air to be introduced into the room (I) at least partly upwards, **characterized in that** the channelling (9) comprises one or more channels (9a, 9b) in such a way that they are formed to be at least partly slanting in the plane in the longitudinal direction of the upper horizontal part (4a) of the installation frame and perpendicular to the main plane of the window, wherein the replacement air coming into the room is arranged to be directed by means of the channelling towards the side edges of the window (1).

2. Valve (5) for replacement air according to claim 1, **characterized in that** the means (7) for controlling the air flow comprise upper and lower means (7a, 7b) for controlling the air flow.

3. Valve (5) for replacement air according to claim 2, **characterized in that** the channelling (9) is formed by channelling means (8a, 8b, 8c, 8d) which are placed between the means (7a, 7b) for controlling the air flow.

4. Valve (5) for replacement air according to claim 2 or 3, **characterized in that** the means (7a, 7b) for controlling the air flow can be moved in relation to each other to adjust the replacement air flow.

5. Valve (5) for replacement air according to any of the claims 1 to 4, **characterized in that** the channelling means (8a-8d) are made of a sound absorbing material, such as cellular plastic or board wool.

6. Window (1) comprising
― at least one window pane (2),
― a casement (3), in which the window pane (2) is mounted,
― an installation frame (4), and
― a valve (5) for replacement air, comprising a channelling (9) for introducing replacement air into a room (I) and means (7) for controlling the air flow, and which valve for replacement air is intended to be installed in the installation frame (4), preferably in a slot (6) formed in the upper horizontal part (4a) of the installation frame, and the means (7) for controlling the air flow are arranged in such a way that they direct the replacement air to be introduced into the room (I) at least partly upwards,
**characterized in that** the channelling (9) comprises one or more channels (9a, 9b) in such a way that they are formed to be at least partly slanting in the plane in the longitudinal direction of the upper horizontal part (4a) of the installation frame and perpendicular to the main plane of the window, wherein the replacement air coming into the room is arranged to be directed by means of the channelling towards the side edges of the window (1).

7. Window (1) according to claim 6, **characterized in that** the channelling (9) is formed by channelling means (8a-8d).

8. Window (1) according to claim 7, **characterized in that** the channelling means (8a-8d) are made of a sound absorbing material, such as cellular plastic or board wool.

## Revendications

1. Clapet de remplacement d'air (5) comprenant une canalisation (9) pour conduire l'air de remplacement dans l'espace du bâtiment (I) et les organes de direction de l'écoulement d'air (7), ce clapet de remplacement d'air étant prévu pour le montage dans le châssis incorporé (4), de préférence dans la fissure (6) formée dans la partie horizontale supérieure du châssis incorporé (4a), les organes de direction d'écoulement d'air (7) étant arrangés de telle sorte qu'ils conduisent l'air alimentant l'espace du bâtiment (I) au moins en partie vers le haut, **caractérisé par le fait que** la canalisation (9) inclut de telle façon un ou plusieurs canaux (9a, 9b) qui sont développés, au moins en partie, en diagonale dans le plan se trouvant dans le sens de la longueur de la partie horizontale supérieure du châssis incorporé (4a) et verticalement par rapport au plan principal de la fenêtre, auquel cas l'air arrivant dans l'espace du bâtiment est conduit contre les bords de la fenêtre (1).

2. Clapet de remplacement d'air (5) selon la revendication 1, **caractérisé par le fait que** les organes de direction de l'écoulement d'air (7) comprennent l'organe de direction supérieur et inférieur de l'écoulement d'air (7a, 7b).

3. Clapet de remplacement d'air (5) selon la revendication 2, **caractérisé par le fait que** la canalisation (9) est formée au moyen d'organes de canalisation (8a, 8b, 8c, 8d) qui sont arrangés entre les organes de direction de l'écoulement d'air (7a, 7b).

4. Clapet de remplacement d'air (5) selon la revendication 2 ou 3, **caractérisé par le fait que** les organes de direction de l'écoulement d'air (7a, 7b) sont mobiles l'un à l'égard de l'autre pour le réglage de l'écoulement de l'air de remplacement.

5. Clapet de remplacement d'air (5) selon une des revendications de 1 à 4, **caractérisé par le fait que** les organes de canalisation (8a - 8d) sont fabriqués dans du matériel antisonique comme de la mousse synthétique ou des plaques de laine de verre.

6. Fenêtre (1) comprenant:
• au moins une vitre (2)
• un châssis du battant de fenêtre (3), auquel la vitre (2) est attachée,
• un châssis incorporé (4) et
• un clapet de remplacement d'air (5) comprenant la canalisation (9) pour la conduite d'air de remplacement dans l'espace du bâtiment (I) et des organes de direction de l'écoulement d'air (7) et ce clapet de remplacement d'air étant prévu pour le montage dans le châssis incorporé (4), de préférence dans la fissure (6) formée dans la partie horizontale supérieure du châssis incorporé (4a), les organes de direction de l'écoulement d'air (7) étant arrangés de telle sorte que l'air alimentant l'espace du bâtiment (I) se dirige au moins en partie vers le haut,
**caractérisé par le fait que** la canalisation (9) inclut de telle façon un ou plusieurs canaux (9a, 9b) qui sont développés, au moins en partie, en diagonale dans le plan se trouvant dans le sens de la longueur de la partie horizontale supérieure du châssis incorporé (4a) et verticalement par rapport au niveau principal de la fenêtre, auquel cas l'air arrivant dans l'espace du bâtiment est conduit contre les bords de la fenêtre (1).

7. Fenêtre (1) selon la revendication 6, **caractérisé par le fait que** la canalisation (9) est exécutée au moyen d'organes de canalisation (8a - 8d).

8. Fenêtre (1) selon la revendication 7, **caractérisée par le fait que** les organes de canalisation (8a - 8d) sont fabriqués dans du matériel antisonique comme de la mousse synthétique ou des plaques de laine de verre.
